# FASCICULE DE BREVET EUROPEEN

(11) **EP 0 786 159 B1**
(45) Date de publication et mention de la délivrance du brevet: **22.09.1999**
(21) Numéro de dépôt: 95934199.1
(22) Date de dépôt: 11.10.1995
(51) Int. Cl.: H01R 13/115

(54) **BORNE ELECTRIQUE A LAMES DE CONTACT PRECONTRAINTES**
ELEKTRISCHE ANSCHLUSSKLEMME MIT VERSPANNFECHERN
ELECTRICAL CONTACT TERMINAL COMPRISING PRESTRESSED TERMINAL BLADES

(30) Priorité: 13.10.1994 FR 9412230; 13.10.1994 FR 9412231
(43) Date de publication de la demande: 30.07.1997
(73) Titulaire: FRAMATOME CONNECTORS INTERNATIONAL, 92400 Courbevoie, Paris (FR)
(72) Inventeur: CHAMPEAU, Hervé, F-28230 Epernon (FR)
(74) Mandataire: Fort, Jacques
(86) Numéro de dépôt international: FR9501325
(87) Numéro de publication internationale: WO9612324

(56) Documents cités:
- EP-A- 0 147 076
- EP-A- 0 310 487
- EP-A- 0 357 816
- EP-A- 0 433 625
- FR-A- 2 673 490
- FR-A- 2 699 010
- FR-A- 2 703 520

## Description

La présente invention concerne les bornes de contact électrique destinées à recevoir des lames de contact mâles. Elle trouve une application importante dans les modules de connexion électrique destinés à recevoir une nappe de fils, du genre de ceux utilisés notamment dans le domaine automobile.

L'invention concerne plus particulièrement les bornes de contact électrique d'une seule pièce en tôle pliée, conformes au préambule de la revendication 1.

Dans une telle borne suivant l'art antérieur, par exemple une de celles décrites dans les documents EP-A-0310487 et FR-A-2 703 520, la paroi de la cage est à double paroi sur trois côtés, ce qui a l'avantage de donner à la cage une grande rigidité, mais en contrepartie augmente son encombrement dans toutes les directions. Or, on cherche à réduire le pas de répartition des bornes de contact dans les connecteurs, ce qui exige de réduire le plus possible la dimension transversale de la borne dans le sens d'alignement des bornes.

La présente invention vise notamment à fournir une borne de contact électrique du genre ci-dessus défini ayant de faibles dimensions transversales, et constituant un compromis satisfaisant entre les exigences d'encombrement et de rigidité.

Dans ce but l'invention propose notamment une borne de contact du type ci-dessus défini suivant la partie caractérisante de la revendication 1.

On connait (EP-A-0 147 076) des bornes de contact électrique à simple paroi, mais avec une constitution d'ensemble complètement différente de celle de l'invention.

Grâce à cette constitution, l'encombrement de la borne dans la direction parallèle au fond et au plafond peut être réduite. Du fait que la constitution en cage est conservée, la rigidité est encore élevée. Elle est encore accrue du fait du doublement local de l'épaisseur du plafond.

Pour améliorer la rigidité et faciliter la fabrication, le flan plat destiné à réaliser la borne est avantageusement découpé de façon que la venue en contact des deux arrêtes latérales du flan dans la partie avant s'effectue dans un côté. Plus précisément, àans un mode avantageux de réalisation, une partie inférieure d'un côté est rattachée à un bord du fond par un pli à 90° tandis que l'autre côté, le plafond et la partie supérieure du premier côté se raccordent à l'autre bord du fond par un pli à 90° parallèle au premier.

La partie supérieure peut notamment se terminer vers l'arrière sensiblement dans le prolongement transversal du pli à 180° de raccordement de la lame de contact correspondante et l'arête terminale de la partie supérieure prend appui contre l'arête d'un élargissement de la partie inférieure.

La borne de contact selon l'invention comporte avantageusement une partie arrière auto-dénudante ou à déplacement d'isolant, destinée à réaliser une liaison électrique avec les fils d'une nappe de conducteur ou d'un câble plat.

La présente invention vise également à fournir une borne de contact électrique du type ci-dessus défini ayant de faibles dimensions transversales, et ayant des moyens de déplacement d'isolant qui renforcent la borne et présentent un risque d'écartement moindre que ceux antérieurement connus.

Dans ce but l'invention propose une borne dont les moyens de déplacement d'isolant sont conformes à la revendication 6.

Du fait de la constitution de la fourche, les branches de ces dernières résistent à l'écartement davantage que des ailes appartenant à deux flancs opposés. Le contact avec la partie conductrice du fil s'effectue sur une surface accrue.

Pour accroître encore la résistance mécanique de la partie arrière, chaque branche de la fourche peut présenter à son extrémité un bec transversal dirigé vers l'extérieur, encastré dans une encoche du côté respectif.

Dans un mode avantageux de réalisation, permettant d'augmenter l'effort de rétention du fil, les ailes sont repliées non seulement l'une vers l'autre, mais aussi légèrement vers l'avant. Un repliement d'un angle de 120° environ donnera généralement des résultats satisfaisants. Toutefois, il reste possible d'effectuer un simple repliement à 90°.

De tels moyens de déplacement d'isolant sont utilisables dans des bornes ayant une constitution de la partie avant différente de celle mentionnée plus haut.

D'autres aspects encore de l'invention apparaîtront à la lecture de la description qui suit d'un mode particulier de réalisation, donné à titre d'exemple non limitatif.

La description se réfère aux dessins qui l'accompagnent, dans lesquels :
- la figure 1 est une vue en élévation d'une borne selon un mode particulier de réalisation de l'invention ;
- la figure 2 est une vue en perspective depuis l'avant de la figure 1 ;
- la figure 3 est une vue de dessus de la borne de la figure 1 ;
- la figure 4 est une vue en coupe suivant la ligne IV-IV de la figure 3 ;
- la figure 5 est une vue en courbe suivant la ligne V-V de la figure 4 ;
- la figure 6 est une vue en perspective depuis le dessus montrant une constitution possible de la partie arrière de la borne ; et
- la figure 7 est une vue développée d'un flan découpé destiné à constituer la borne.

La borne de contact électrique 10 montrée en figures 1 à 6 peut être regardée comme ayant une partie avant destinée à recevoir une lame de contact mâle 12 et une partie arrière constituant un fût à sertir.

La partie avant de la borne 10 présente une forme de cage ayant un fond 22, deux côtés 24a et 24b et un plafond 26. Dans le mode de réalisation illustré, la totalité du côté 24b est constituée par pliage à 90° d'un flan d'origine, autour d'un des bords longitudinaux du fond 22. Le plafond 26 est raccordé au côté 24b par un autre pli à 90°. En revanche, l'autre côté 24a n'est pas constitué en totalité par repliement à 90° du flan d'origine autour de l'autre bord du fond 22. Le flan présente une échancrure rectangulaire faisant apparaître une arête 28. Cette échancrure est comblée par une fraction du flan d'origine située de l'autre côté du fond 22, replié à 90° autour du bord du plafond 26. En général, la ligne de contact 30 entre les deux fractions du côté 24a sera approximativement dans le plan médian de ce côté.

Le fond 22 est découpé de façon à constituer une première lame de contact élastique 32 destinée à s'appuyer sur la lame de contact mâle 12 lorsque celle-ci est insérée. Un prolongement du fond replié vers l'arrière constitue un rabat 34 de maintien en précontrainte de la lame 32.

Une seconde lame de contact électrique 36, disposée en face de la lame 32, est solidaire du plafond 26. Elle est constituée à partir d'un prolongement arrière du flan qui est replié à 180° et galbé. La partie arrière de la lame 36 ainsi constituée est en appui contre le plafond. Sa partie avant présente sensiblement la même forme que celle de la lame 32 et elle est, elle aussi, retenue en précontrainte par un rabat 34. Une fenêtre 37 peut être découpée dans le plafond 26 et déborder sur les côtés pour recevoir un doigt de verrouillage.

Pour faciliter la fabrication de la borne, l'arête 28 est avantageusement sensiblement dans le même plan transversal que le pied de prolongement qui donnera naissance à la borne élastique 36, et donc que le pli à 180°.

La partie arrière de la borne de contact présente deux pattes ou languettes 16 qui, avant montage d'un fil, se trouvent dans le prolongement des côtés 24a et 24b. Elles sont destinées à être serties ou frettées sur l'isolant d'un conducteur, qui peut appartenir à un câble en nappe. En séparant suffisamment les flancs de la partie avant et de la partie arrière, il est possible de les réaliser de façon simple par découpe d'un flan et pliage.

La partie arrière de la borne montrée à titre d'exemple comporte encore, en avant des pattes 16, des moyens de déplacement d'isolant en deux emplacements échelonnés le long de la borne.

Ces moyens comprennent deux ailes 38 prolongeant les côtés 24a et 24b, constituées par découpe du flan et par repliement à 90° autour de lignes orthogonales au fond, orientées perpendiculairement au sens d'allongement du contact et délimitant une fente de largeur adaptée à celle du fil. Les arêtes en regard des ailes peuvent être parallèles sur toute leur longueur ou donner à la fente une entrée convergente. Pour faciliter le pliage des ailes 38, les échancrures du flan qui les séparent du fond 22 peuvent dépasser ces ailes vers l'avant.

Dans le mode de réalisation illustré, seul le fond de la borne subsiste entre les ailes et les pattes de sertissage 16.

Les moyens de déplacement d'isolant de la borne représentée comprennent également une fourche 40 placée en avant des ailes 38 et parallèle à ces ailes. Cette fourche est constituée par une fraction qui est découpée dans la partie du flan qui donne naissance au plancher et qui est pliée à 90° autour d'une ligne transversale 42. Cette fraction peut avoir une largeur telle qu'elle s'appuie sur les côtés lorsque la borne est terminée. De plus la fourche peut se prolonger à son extrémité supérieure par des becs transversaux 44 dirigés vers l'extérieur. Sur la borne terminée ces becs sont encastrés dans des encoches 46 pratiquées dans l'arête supérieure des côtés 24a et 24b. L'encastrement ainsi réalisé permet de retenir la fourche 40 dans sa position nominale même lorsqu'elle est soumise à la pression de l'isolant d'un fil qui est enfoncé dans la direction de la flèche f de la figure 6.

Pour accroître encore la résistance à la déformation de la partie arrière, en forme de canal, le fond et les côtés peuvent être déformés par poinçonnement en plusieurs emplacements 48, comme indiqué sur les figures 1 et 3.

Pour constituer une borne du genre montré sur les figures 1 à 6, on découpe tout d'abord un flan du genre montré en figure 7, où les portions qui donnent ensuite naissance à des éléments de la borne complète sont désignées par le même numéro de référence. On constate sur cette figure qu'aucune fente étroite n'est à pratiquer entre des fractions qui sont, sur la borne complète, séparées par un pli. La découpe est relativement simple et peut être exécutée même dans une tôle très mince.

Les pliages successifs à effectuer ressortent de la constitution de la borne et peuvent être effectués sur une ligne transfert.

Pour que la liaison entre les becs 44 et les côtés 24a et 24b soient assimilable à un encastrement, on donne avantageusement aux encoches 46 une largeur légèrement inférieure à l'épaisseur du feuillard qui constitue la borne et on déforme légèrement au moins un des bords des encoches, comme indiqué sur la figure 6, avant de plier les côtés. Au cours d'une étape terminale de fabrication, l'outil de pliage exerce des efforts dans la direction des flèches f1 pour pincer les ergots 44.

A titre d'exemple, on peut indiquer que l'invention a permis de réaliser des bornes destinées à recevoir des languettes mâles ayant une section de 0,63 x 0,63 mm, pouvant être réparties au pas de 2,50 mm (un dixième de pouce). Une constitution en feuillard de 0,15 mm est possible.

La borne de contact est utilisable dans des modules connecteurs de constitution connue, par exemple du genre décrit dans (le document FR-A-2 703 520).

L'invention est susceptible de nombreuses variantes de réalisation. La partie arrière de la borne peut avoir une constitution différente de celle qui a été décrite est montrée sur la figure 6. On peut par exemple utiliser des moyens de dénudage d'isolant du genre décrit dans le document FR-A-2656469 ou FR-A-2 703 520. Il est également possible de prévoir une partie arrière ayant simplement une paire de pattes de sertissage sur l'isolant d'un fil et une paire de pattes de sertissage sur le conducteur. La borne est utilisable également sur un fil discret.

De même, la partie avant de la borne peut avoir une constitution différente de celle qui a été décrite, par exemple celle décrite dans le document EP-A-0310487.

## Revendications

1. Borne de contact électrique d'une seule pièce en tôle, pliée,
ayant une partie avant enfichable constituant une cage formée d'un fond (22), de deux côtés (24a,24b) et d'un plafond (26), le fond et le plafond étant découpés pour former chacun une lame élastique de contact (32,36), en porte à faux vers l'avant, et d'un rabat avant (34) de retenue de la lame respective en précontrainte,
ayant une partie arrière de connexion à un fil, ayant des pattes rabattables (16) de sertissage sur l'isolant d'un fil,
caractérisée en ce que la lame (36) appartenant au plafond est constituée par un prolongement arrière du plafond replié à 180° vers l'intérieur et vers l'avant, et en ce que le fond (22) et les côtés (24a, 24b) sont à simple paroi.

2. Borne suivant la revendication 1, caractérisée en ce qu'une partie inférieure d'un premier côté (24a) est rattachée à un bord du fond (22) par un pli à 90° tandis que l'autre côté (24b), le plafond (26) et la partie supérieure du premier côté (24a) se raccordent à l'autre bord du fond par un pli à 90° parallèle au premier pli à 90°.

3. Borne suivant la renvendication 2, caractérisée en ce que ladite partie supérieure se termine vers l'arrière sensiblement dans le prolongement transversal du pli à 180° de raccordement de la lame de contact correspondante et l'arête terminale de la partie supérieure prend appui contre l'arête d'un élargissement de la partie inférieure.

4. Borne selon la revendication 1, 2 ou 3, caractérisée par une fenêtre (37) de réception d'un doigt de verrouillage ménagé dans le plafond.

5. Borne selon l'une quelconque des revendications précédentes, caractérisée en ce que la partie arrière porte des moyens de déplacement d'isolant (38,40).

6. Borne selon la revendicatinm 5, caractérisée en ce que les moyens de déplacement d'isolant comprennent :
d'une part deux ailes (38) formées par repliement l'une vers l'autre de parties terminales des deux côtés (24a, 24b) de la cage, lesdites ailes délimitant une fente parallèle aux côtés,
d'autre part une fourche (40) placée en avant des ailes, parallèle à ces ailes, formée par repliement à 90° d'un prolongement arrière d'un fond (22) de la cage autour d'une ligne transversale et s'appuyant sur les côtés.

7. Borne suivant la revendication 6, caractérisée en ce que les branches de la fourche (40) présentent, à leur extrémité, un bec transversal (44) dirigé vers l'extérieur, encastré dans une encoche (46) du côté respectif (24a, 24b).

8. Borne selon la revendication 7, caractérisée en ce que lesdites encoches (46) ont une largeur légèrement inférieure à l'épaisseur de la fourche.

9. Borne suivant la revendication 6, 7 ou 8, caractérisée en ce que les deux ailes (38) sont repliées l'une vers l'autre et également vers l'avant, de façon à augmenter la force de rétention du fil.

10. Borne suivant la revendication 9, caractérisée en ce que les ailes (38) sont repliées d'environ 120°.

11. Borne selon l'une quelconque des revendications 6 à 10, caractérisée par des échancrures à la base des ailes, à leur raccordement avec le fond (22).

12. Borne selon l'une quelconque des revendications 6 à 11, caractérisée par des poinçonnements (48) du fond et des côtés, entre les ailes (38) et la fourche (40).

## Patentansprüche

1. Elektrische Anschlußklemme aus einem einzigen Stück gefalzten Blechs, die folgendes aufweist:
- einen vorderen, einsteckbaren Abschnitt in Form eines Käfigs mit einem Boden (22), zwei Seiten (24a, 24b) und einer Decke (26), wobei der Boden und die Decke ausgeschnitten sind, um jeweils eine nach vorne überkragende elastische Kontaktzunge (32, 36) zu bilden, und mit einer vorderen Krempe (34) zum Halten der entsprechenden vorgespannten Zunge
- einen hinteren Abschnitt zur Verbindung mit einem Draht, mit umlegbaren Lappen (16) zum Crimpen an die Isolierung eines Drahtes,
dadurch gekennzeichnet, daß die zur Decke gehörige Zunge (36) aus einer hinteren Verlängerung der um 180° nach innen und nach vorne gebogenen Decke gebildet wird und daß der Boden (22) und die Seiten (24a, 24b) einwandig sind.

2. Anschlußklemme nach Anspruch 1, dadurch gekennzeichnet, daß ein unterer Abschnitt einer ersten Seite (24a) mit einer Kante des Bodens (22) durch einen Falz um 90° verbunden ist, während die andere Seite (24b), die Decke (26) und der obere Abschnitt der ersten Seite (24a) über einen zum ersten Falz um 90° parallelen Falz um 90° mit der anderen Kante des Bodens verbunden sind.

3. Anschlußklemme nach Anspruch 2, dadurch gekennzeichnet, daß der obere Abschnitt nach hinten im wesentlichen in der Quer-Verlängerung des Falzes um 180° zur Verbindung der entsprechenden Kontaktzunge endet und sich die Endkante des oberen Abschnitts gegen die Kante einer Verbreiterung des unteren Abschnitts abstützt.

4. Anschlußklemme nach Anspruch 1, 2 oder 3, gekennzeichnet durch ein Fenster (37) zur Aufnahme eines in der Decke angeordneten Riegelfingers.

5. Anschlußklemme nach einem der vorhergehenden Ansprüche, dadurch gekennzeichnet, daß der hintere Abschnitt Mittel zur Verschiebung von Isolierung (38, 40) trägt.

6. Anschlußklemme nach Anspruch 5, dadurch gekennzeichnet, daß die Mittel zur Verschiebung von Isolierung folgendes aufweisen:
- zum einen zwei Flügel (38), die dadurch gebildet werden, daß Endabschnitte der beiden Seiten (24a, 24b) des Käfigs aufeinander zugebogen werden, wobei die Flügel einen zu den Seiten parallelen Schlitz festlegen,
- zum anderen eine Gabel (40), die vor den Flügeln und parallel zu diesen angeordnet ist und durch Biegen um 90° einer hinteren Verlängerung eines Bodens (22) des Käfigs um eine Querlinie gebildet wird und sich auf den Seiten abstützt.

7. Anschlußklemme nach Anspruch 6, dadurch gekennzeichnet, daß die Zweige der Gabel (40) an ihrem Ende eine Querlasche (44) aufweisen, die nach außen gerichtet und in einer Kerbe (46) der jeweiligen Seite (24a, 24b) eingefügt ist.

8. Anschlußklemme nach Anspruch 7, dadurch gekennzeichnet, daß die Kerben (46) eine etwas geringere Breite als die Dicke der Gabel aufweisen.

9. Anschlußklemme nach Anspruch 6, 7 oder 8, dadurch gekennzeichnet, daß die beiden Flügel (38) aufeinander zu sowie nach vorne gebogen sind, so daß der Draht mit größerer Kraft gehalten wird.

10. Anschlußklemme nach Anspruch 9, dadurch gekennzeichnet, daß die Flügel (38) um ungefähr 120° gebogen sind.

11. Anschlußklemme nach einem der Ansprüche 6 bis 10, gekennzeichnet durch bogenförmige Ausschnitte an der Basis der Flügel an ihrer Verbindung mit dem Boden (22).

12. Anschlußklemme nach einem der Ansprüche 6 bis 11, gekennzeichnet durch Stanzgrate (48) am Boden, an den Seiten und zwischen den Flügeln (38) und der Gabel (40).

## Claims

1. Electrical contact terminal made of a single piece of folded sheet,
having an insertable front part constituting a cage formed from a bottom (22), two sides (24a, 24b) and a roof (26), the bottom and the roof being cut in order for each to form a resilient contact blade (32, 36), cantilevered towards the front, and of a front flap (34) for retaining the respective blade in a prestressed state,
having a rear part for connection to a wire, having fold-down tabs (16) for crimping onto the insulation of a wire,
characterized in that the blade (36), forming part of the roof, consists of a rear extension of the roof, folded through 180° towards the inside and towards the front, and in that the bottom (22) and the sides (24a, 24b) are single-walled.

2. Terminal according to Claim 1, characterized in that a lower part of a first side (24a) is joined to one edge of the bottom (22) by a 90° fold while the other side (24b), the roof (26) and the upper part of the first side (24a) are joined to the other edge of the bottom by a 90° fold parallel to the first 90° fold.

3. Terminal according to Claim 2, characterized in that the said upper part terminates towards the rear approximately in the transverse extension of the 180° fold for connection to the corresponding contact blade and the terminal edge of the upper part bears against the edge of a widening of the lower part.

4. Terminal according to Claim 1, 2 or 3, characterized by a window (37) for housing a locking finger made in the roof.

5. Terminal according to any one of the preceding claims, characterized in that the rear part carries insulation displacement means (38, 40).

6. Terminal according to Claim 5, characterized in that the insulation displacement means comprise:
on the one hand, two flanges (38) formed by folding terminal parts of the two sides (24a, 24b) of the cage towards each other, the said flanges defining a slot parallel to the sides,
on the other hand, a fork (40), placed in front of the flanges and parallel to these flanges, formed by folding a rear extension of a bottom (22) of the cage through 90° about a transverse line, and bearing on the sides.

7. Terminal according to Claim 6, characterized in that the arms of the fork (40) have, at their end, an outwardly facing transverse nose (44) fitted into a notch (46) in the respective side (24a, 24b).

8. Terminal according to Claim 7, characterized in that the said notches (46) have a width which is slightly less than the thickness of the fork.

9. Terminal according to Claim 6, 7 or 8, characterized in that the two flanges (38) are folded, towards each other and also forwards, so as to increase the retention force on the wire.

10. Terminal according to Claim 9, characterized in that the flanges (38) are folded through approximately 120°.

11. Terminal according to any one of Claims 6 to 10, characterized by recesses at the base of the flanges, at the point where they join the bottom (22).

12. Terminal according to any one of Claims 6 to 11, characterized, between the flanges (38) and the fork (40), by puncturing elements (48) on the bottom and on the sides.
